# EUROPÄISCHE PATENTANMELDUNG

(11) **EP 3 020 612 A2**
(43) Veröffentlichungstag der Anmeldung: **18.05.2016**
(21) Anmeldenummer: 15003155.7
(22) Anmeldetag: 04.11.2015
(51) Int. Cl.: B61H 11/16

(54) **BREMSMODUL FÜR EINEN BAHNWAGEN, DE- UND MONTAGEEINHEIT UND BAHNWAGEN**

(30) Priorität: 11.11.2014 DE 102014222914
(71) Anmelder: Waggonbau Graaff GmbH, 31008 Elze (DE)
(72) Erfinder: Falk, Andreas, D-31008 Elze (DE); Hassepaß, Wolfgang, D-37431 Bad Lauterberg (DE)
(74) Vertreter: Lüdtke, Frank

(57) **Zusammenfassung**

Die Erfindung betrifft ein Bremsmodul (1) für Bahnwagen, bestehend aus einem Luftbehälter (5), einer Bremsleitung (6), einer Armatur, Betätigungen (8), einem Steuerventil (7), wobei:
- in einem Rahmen (2) der Luftbehälter (5), Betätigungen (6), das Steuerventil (7), Befestigungen, die Bremsleitungen (9) und Verschraubungen angeordnet sind,
- Befestigungen zwischen dem Rahmen (2) und der Unterseite oder dem Untergestell (3) des Bahnwagens vorhanden sind,
- Verbindungselemente (10) zwischen den Bremsleitungen (6) am Rahmen (2) und den Bremsleitungen (9) am Untergestell (2) vorhanden sind, und
- eine De- und Montageeinheit (4) angeordnet ist,

wobei die De- und Montageeinheit (4) aus einem mehreckigen Gestell (13) mit Begrenzungselementen (15) an seinen Ecken besteht, die das Bremsmodul (1) schützend umgeben, wobei an der Unterseite des Gestells (13) Einschubhülsen (14) für die Greifarme eines Hubgerätes angeordnet sind.

Weiterhin betrifft die Erfindung eine De- und Montageeinheit und einen Bahnwagen.

Die Erfindung hat den Vorteil, dass Teile von Bremsen an Bahnwagen mit geringem Aufwand mittels Modul auf einer De- und Montageeinheit in das Untergestell eines Bahnwagens ein- und ausgebaut werden können.

## Beschreibung

Die Erfindung betrifft ein Bremsmodul für einen Bahnwagen nach den Merkmalen des ersten Patentanspruches, eine De- und Montageeinheit für ein Bremsmodul und einen Bahnwagen.

Die Erfindung ist überall dort anwendbar, wo Bahnwagen mit einer Bremsanlage vorhanden sind und die Bremsanlage aus Teilen besteht wie Luftbehälter, Armaturen, Betätigungen, Bremsleitungen, ein Steuerventil, die an der Unterseite oder am Untergestell des Bahnwagens angeordnet sind und deren regelmäßige Revision ein Begutachten bzw. einen Ein- und Ausbau dieser Teile erfordert.

Bei Bahnwagen mit herkömmlichen Bremseinrichtungen können diese aus einer unter der gesamten Länge des Rahmens verlaufenden Hauptluftleitung, einem Steuerventil mit einem Hilfsluftbehälter, diversen Betätigungseinrichtungen bestehen, an denen sich die mechanischen Teile der Bremseinrichtung anschließen. Ein Absenken des Betriebsdrucks aktiviert die Bremse.

Derartige Vorrichtungen sind in DE-PS 6 10 803 A oder DE 43 11 362 C2 beschrieben.

Die Teile der Bremsanlage des Bahnwagens wie der Luftbehälter, das Steuerventil, Betätigungen wie Umstelleinrichtungen, Absperrhähne etc. und Bremsleitungen sind in der Regel am Untergestell des Bahnwagens angeordnet. Einzeln oder in Gruppen befestigt müssen die Teile bei der Erstellung des Bahnwagens eingebaut und bei Revisionen in regelmäßigen Abständen begutachtet, aus- und eingebaut werden. Dabei ist die Montage und Demontage dieser Teile des Bremssystems aufwendig, da diese vom Untergestell des Bahnwagens entfernt werden müssen, wobei die Befestigung für den Monteur nicht immer einfach zu erreichen ist und die Teile ein hohes Gewicht aufweisen können, so dass der Ein- und Ausbau sowie der Transport einen erhöhten Arbeitsaufwand durch mehrere Personen erfordert.

DE 10 2012 206 663 A1 beschreibt ein Bremsmodul für einen Bahnwagen, bestehend aus einem Luftbehälter, einer Bremsleitung, einer Armatur, einem Steuerventil, wobei in einem Rahmen der Luftbehälter, Betätigungen, das Steuerventil, Befestigungen angeordnet sind und eine De- und Montageeinheit vorhanden ist. Der Rahmen ist mittels Querstreben an der Unterseite des Bahnwagens befestigt. Der Rahmen wird durch Tragstäbe gebildet, die mittels Schraubverbindung untereinander befestigt sind. Schraubverbindungen können sich durch Schwingungen lockern oder lösen und erfordern einen erhöhten Fertigungsaufwand. Weiterhin ist das Bremsmodul nicht vor Beschädigungen durch seitlich einwirkende Kräfte geschützt. Bei einem Austausch des Bremsmoduls ohne Transporteinrichtung besteht die Gefahr des Herunterfallens, mittels Transporteinrichtung die Gefahr dass diese das Bremsmodul nicht mittig aufnimmt und dann verlieren kann. Das ist insbesondere bei eine Kurvenfahrt der Transporteinrichtung der Fall, oder wenn sich das Modul von der Unterseite des Bahnwagens schwer lösen lässt. Weiterhin besteht die Gefahr das Modul durch die Greifarme der Transporteinrichtung zu beschädigen.

DE 199 49 243 C1 beschreibt eine Rahmenausbildung zur lösbaren Befestigung der Unterfluraggregate und -geräte mittels eines säulenartigen Adapterelementes, wobei nicht genannte Aggregate an der Rahmenausbildung befestigt sind.

Es ist daher Aufgabe der Erfindung eine Vorrichtung zu entwickeln, mit der ein Bremsmodul der gattungsgemäßen Art stabil und sicher am Untergestell der Bahnwagens befestigt und von diesem de- und montiert werden kann, ohne dass es zur Beschädigung des Bremsmoduls kommt. Des Weiteren sollen die Teile der Bremsanlage des Bahnwagens zueinander stabil angeordnet und gegen ein Herunterfallen gesichert sein.

Diese Aufgabe wird durch ein Bremsmodul mit einer De- und Montagevorrichtung nach den Merkmalen des ersten Patentanspruches, eine De- und Montagevorrichtung nach den Merkmalen des Anspruches 7 und einen Bahnwagen nach den Merkmalen des Anspruches 8 gelöst.

Unteransprüche geben vorteilhafte Ausgestaltungen der Erfindung wieder.

Die erfindungsgemäße Lösung sieht ein Bremsmodul für Bahnwagen vor, in dem sich revisionspflichtige Bestandteile der Bremsanlagen des Bahnwagens befinden. Diese Teile können der Luftbehälter, Bremsleitungen, Armaturen, Betätigungen wie Umstelleinrichtungen, Absperrhähne und andere sowie das Steuerventil sein. Die genannten Teile wie der Luftbehälter, die Betätigungen, das Steuerventil, die Befestigungen und die Bremsleitungen und Verschraubungen sind in einem Rahmen angeordnet. Dieser Rahmen ist mit dem Bahnwagen lösbar verbunden, so dass die revisionspflichtigen Teile und weitere mit dem Rahmen entnehmbar sind.

Für den Fall, das der Bahnwagen ein Untergestell aufweist, ist es erforderlich den Rahmen des Bremsmoduls mit dem Untergestell des Bahnwagens zu verbinden. Bei Bahnwagen, die selbst tragende Teile, wie Kessel eines Kesselwagens, aufweisen, ist das Bremsmodul an der Unterseite des Bahnwagens an geeigneter Stelle zu befestigen.

Um das Bremsmodul am Untergestell oder der Unterseite des Bahnwagens anordnen zu können, sind an diesem Befestigungsmöglichkeiten für das Bremsmodul vorzusehen. Durch diese Lösung besteht die Möglichkeit, Bremsmodule schnell und unkompliziert aus und einzubauen und innerhalb von verschiedenen Bahnwagen mit diesem System zu wechseln.

Das Gestell, das die revisionspflichtigen Teile der Bremseinrichtung trägt ist stabil ausgeführt, das heißt seine Teile können stoffschlüssig wie mit einer Schweiß- oder lötverbindung miteinander verbunden sein. Die revisionspflichtigen Teile sind in diesem Gestell, durch Begrenzungselemente auf den Ecken des Rahmens geschützt angeordnet. Um einen schnellen und sicheren Transport mittels Transportmittel, wie eine Hubstapler zu ermöglichen sind unter den Ecken des Gestells Begrenzungselemente angeordnet in die die Arme des Transportmittels eingreifen können. Dabei sind vier Begrenzungselemente vorteilhaft.

Durch das stabile Gestell mit einer die die Teile des Bremsmoduls schützenden Begrenzung ist nicht nur ein stabiler Dauerbertrieb aller Teile des Bremsmoduls möglich, sondern auch eine sichere De- und Montage des Bremsmoduls sowie dessen Transport zu einem Bearbeitungsort und zurück.

Zur Sicherung gegen ein Herunterfallen des Bremsmoduls sind zwischen dem Untergestell des Bahnwagens und dem Rahmen Fangsicherungen angeordnet, die ein Herunterfallen oder ein vorzeitiges Lösen des Moduls vom Bahnwagen verhindern.

Am Untergestell des Bahnwagens sind quer zur Längsrichtung des Untergestells Streben zur Befestigung des Moduls anzuordnen, wobei drei Querstreben am Untergestell des Bahnwagens als vorteilhaft angesehen werden.

Dem entsprechend sind am Rahmen des Bremsmoduls zur Befestigung Querstreben, beispielsweise drei Querstreben, angeordnet, denen die drei Querstreben am Untergestell des Bahnwagens gegenüberliegen.

Weiterhin weisen die Querstreben Befestigungselemente auf. Diese Befestigungselemente können Bolzen sein, in die Schrauben eingedreht werden. Ebenso denkbar als Befestigungselemente sind Schrauben, die in Muttern eingeschraubt werden. Dabei ist es vorteilhaft in den Querstreben Öffnungen anzuordnen in die neun Schrauben an neun Muttern anzuordnen sind, das heißt, an jeder Querstrebe des Rahmens können drei Befestigungselemente, also insgesamt beispielsweise neun Schrauben und neun Muttern, angeordnet sein. In vorteilhafter Weise können die Öffnungen Löcher oder Bohrungen in den Querstreben darstellen, in die Schraubenbolzen hineinragen können, die am Untergestell des Bahnwagens angeordnet sind.

Bei den Fangsicherungen zwischen den Querstreben des Rahmens und dem Untergestell kann es sich z. B. um runde oder rechteckige Metallbänder mit einer verschließbaren Öffnung handeln, die für den Fall, dass Befestigungen wie Muttern während es Bahnbetriebes verlorengehen, verhindern, dass sich der Rahmen des Bremsmoduls gegenüber dem Untergestell lockert oder das Bremsmodul verlorengeht.

Durch die definierten Befestigungen zwischen dem Rahmen des Bremsmodul und dem Bahnwagen kann der Rahmen mit den darin befindlichen Aggregaten und Leitungen an die Unterseite oder das Untergestell des Bahnwagens montiert und zu Revisionszwecken wieder abgenommen werden. Das hat den Vorteil, dass die einzelnen Aggregate, Apparate und Leitungen, die am Untergestell des Bahnwagens befestigt sind, nicht einzeln an diesen befestigt werden müssen, sondern mit dem gesamten Rahmen am Untergestell befestigt werden können. Das hat Vorteile für eine einfache und bequeme Montage der Teile beim Zusammenbau eines Bahnwagens, aber auch bei einer Revision, da die im Bremsmodul befindlichen Teile gemeinsam, schnell und unkompliziert vom Untergestell des Bahnwagens abgebaut und in bequemer Position für den Monteur geprüft oder repariert werden können. Durch die Tauschbarkeit kann das Modul in andere Wagen mit dem gleichen System eingesetzt und die Revision unabhängig vom Bahnwagen durchgeführt werden.

Damit ein einfacher Ein- und Ausbau des Bremsmoduls an das Untergestell oder die Unterseite des Bahnwagens erfolgen kann, sind Verbindungselemente zwischen den Bremsleitungen im Rahmen und den Bremsleitungen an der Unterseite oder am Untergestell vorhanden. Diese Verbindungselemente zwischen den Bremsleitungen können Verschraubungen mit Dichtungen und einem Innengewinde für ein Außengewinde der Bremsleitungen darstellen.

Diese De- und Montageeinheit kann fest mit dem Bremsmodul, beispielsweise durch Schweißen, verbunden sein. Es gibt aber auch die Möglichkeit, das Bremsmodul mit der De-und Montageeinheit nachzurüsten. Dazu ist die De- und Montageeinheit mit dem Bremsmodul stoffschlüssig oder auf andere Weise fest zu verbinden.

Für den Fall, dass ein Nachrüsten nicht erfolgt kann die De- und Montagevorrichtung auch separat für den Aus- und Einbau von Bremsmodulen genutzt werden.

Eine weiter vorteilhafte Lösung der Erfindung gesteht darin die De- und Montageeinrichtung abnehmbar am Bremsmodul anzuordnen. Dazu sind lösbare Verbindungen, wie Schraubverbindungen oder Schellen, zwischen dem Bremsmodul und der De- und Montageeinrichtung anzuordnen,

Zur Montage des Bremsmodule kann mit dem Hubgerät an den Bahnwagen herangefahren und auf die vorgesehene Montagehöhe gebracht werden, wonach die Befestigungen zwischen dem Rahmen des Bremsmoduls und dem Untergestell oder der Unterseite des Bahnwagens angebracht werden können, wonach das Hubgerät zurückführt und die Bremsleitungen am Rahmen der Bremsmodul und die Bremsleitungen on der Unterseite oder am Untergestell miteinander verbunden werden können, so dass das Bremsmodul montiert ist.

Eine Demontage wird in umgekehrter Reihenfolge ausgeführt.

Für den Einbau des Bremsmoduls ist ein Bahnwagen erforderlich, an dessen Unterseite oder Untergestell Befestigungsmöglichkeiten für das Bremsmodul angeordnet sind, Das können Öffnungen oder Löcher sein in die die Schrauben einsetzbar sind oder Gewindebolzen auf die Muttern befestigbar sind, die das Bremsmodul halten. Besonders vorteilhaft sind die bereits genannten am Untergestell oder der Unterseite angeordnete drei Querstreben mit Öffnungen wie Bohrlöcher für Schrauben an denen das Bremsmodul mittels Schrauben befestigt werden kann.

Die erfindungsgemäße Lösung hat den Vorteil, dass Teile von Bremsen an Bahnwagen so angeordnet sind, dass sie mit geringem Aufwand mittels Modul auf einer De- und Montageeinheit an die Unterseite oder in das Untergestell eines Bahnwagens ein- und ausgebaut werden können. Weiterhin können Bremsmodule unterschiedlicher Bahnwagen die das gleiche Befestigungs- und Anschlusssystem aufweisen untereinander ausgetauscht werden wobei eine Revision der Teile des Bremsmoduls unabhängig vom Bahnwagen stattfinden kann.

Weiterhin sind die Teile des Bremsmoduls sicher in einem Rahmen oder einem Gestell mit stabilen Begrenzungselementen angeordnet, wobei eine sichere und schnelle Übernahme und ein sicherer Transport mittels eines Greifarmes möglich ist.

Im Folgenden soll die Erfindung an einem Ausführungsbeispiel und neun Figuren erläutert werden. Die Figuren zeigen:
- Figur 1:: Bremsmodul in perspektivischer Ansicht
- Figur 2:: Schematische Darstellung eines Bremsmoduls am Untergestell eines Kesselwagens
- Figur 3:: Bremsmodul in Ansicht von der Seite
- Figur 4:: Bremsmodul in Ansicht von oben
- Figur 5:: Bremsmodul in Ansicht von vorn
- Figur 6:: De- und Montageeinheit in perspektivischer Darstellung
- Figur 7:: De- und Montageeinheit in Ansicht von oben
- Figur 8:: De- und Montageeinheit in Ansicht von der Seite
- Figur 9:: De- und Montageeinheit in Ansicht von vorn.

Die *Figur 1* zeigt das Bremsmodul 1 in perspektivischer Ansicht, wobei ein Rahmen 2 mit zwei Längsstreben und zwei Querstreben 18 vorhanden ist, wobei die Querstreben Befestigungselemente 11 aufweisen, mit denen der Rahmen 2 mit seinen Querstreben 18 an den drei Querstreben 20 des Untergestells 3 befestigt wird. Vier Fangeinrichtungen 12 zwischen den Querstreben 18, 20 dienen dazu, das Bremsmodul 1 an den Querstreben 20 des Untergestells 3 auch dann festzuhalten, wenn sich Verbindungselemente 11 wie Muttern oder Schrauben lösen. Am Rahmen 2 befestigt sind der Luftbehälter 5, Bremsleitungen 6, das Steuerventil 7, Betätigungen 8 wie Umstelleinrichtungen, Absperrhähne etc., wobei für das Steuerventil 7 ein Träger 19 angeordnet ist, dieses in der dafür vorgesehenen Position sicher zu halten. Die untere Begrenzung des Bremsmoduls 1 die De- und Montageeinheit 4, die mit dem Rahmen 2 des Bremsmoduls 1 verschweißt ist.

Wie die *Figur 2* zeigt, ist das Bremsmodul 1 am Untergestell 3 eines Kesselwagens 17 angeordnet, wobei die Bremsleitungen 9 am Untergestell 3 des Kesselwagens 17 durch Verbindungselemente 10 wie Verschraubungen mit Dichtungen mit den Bremsleitungen 6 im Rahmen des Bremsmoduls lösbar verbunden sind. Zur Montage und Demontage des Bremsmoduls ist die De- und Montageeinheit 4 am Bremsmodul 1 angeordnet.

Die *Figuren 3 bis* 5 zeigen des Bremsmodul 1 am Untergestell 3 des Bahnwagens mit der De- und Montageeinheit 4 in drei unterschiedlichen Ansichten, nämlich von der Seite, von oben und von vorn.

Die De- und Montageeinheit 4 weist zwei Einschubhülsen 14 auf, in die die Greifer oder Greifarme eines Hubgerätes wie eines Gabelstaplers eingreifen können.

Die *Figur 6**,* die die De- und Montageeinheit 4 in perspektivischer Darstellung zeigt, lässt erkennen, dass vier Einschubhülsen 14 einen rechteckigen Querschnitt aufweisen und an der Unterseite durch ein Blech miteinander verbunden sind. Die vier Einschubhülsen 14 sind an das rechteckige Gestell 13 der De- und Montageeinheit 4 angeschweißt, wobei das Gestell 14 aus Winkeleisen gefertigt wurde. Winkeleisen wurden auch für die Begrenzungselemente 15 und den Abstandhalter 16 verwendet. Diese Begrenzungselemente und Abstandhalter 15, 16, dienen zur Befestigung der De- und Montageeinheit 4 am Rahmen 2 des Bremsmoduls 1 und verhindern ein Beschädigen der im Bremsmodul angeordneten Teile.

Die *Figuren 7 bis* 9 zeigen die De- und Montageeinheit 4 des Bremsmoduls 1 in drei Ansichten, nämlich in einer Ansicht von oben, von der Seite und von vorn.

### Liste der verwendeten Bezugszeichen

1 Bremsmodul
2 Rahmen des Bremsmoduls
3 Untergestell des Bahnwagens
4 De- und Montageeinheit des Bremsmoduls
5 Luftbehälter
6 Bremsleitung am Rahmen (2)
7 Steuerventil
8 Betätigung wie Umstelleinrichtung, Absperrhahn, ...
9 Bremsleitung am Untergestell (3)
10 Verbindungselement zwischen (6) und (9)
11 Gewichtsbolzen als Befestigungselement für den Rahmen (2) am Untergestell
12 Fangsicherung zwischen Rahmen (2) und Untergesell (3)
13 Gestell von (4)
14 Einschubhülse
15 Begrenzungselement
16 Abstandhalter
17 Kesselwagen
18 Querstrebe am Rahmen (2)
19 Träger für (7)
20 Querstrebe des Untergestells (3)

## Patentansprüche

1. Bremsmodul (1) für Bahnwagen, bestehend aus einem Luftbehälter (5), einer Bremsleitung (6), einer Armatur, Betätigungen (8) und einem Steuerventil (7), wobei:
- in einem Rahmen (2) der Luftbehälter (5), die Betätigungen (8), das Steuerventil (7), Befestigungen, die Bremsleitungen (6) und Verschraubungen angeordnet sind,
- Befestigungen zwischen dem Rahmen (2) und einer Unterseite oder einem Untergestell (3) des Bahnwagens vorhanden sind,
- Verbindungselemente (10) zwischen den Bremsleitungen (6) am Rahmen (2) und Bremsleitungen (9) am Untergestell (3) vorhanden sind, und
- eine De- und Montageeinheit (4) angeordnet ist,
**dadurch gekennzeichnet, dass**
die De- und Montageeinheit (4) aus einem mehreckigen Gestell (13) mit Begrenzungselementen (15) an seinen Ecken besteht, die das Bremsmodul (1) schützend umgeben, wobei an der Unterseite des Gestells (13) Einschubhülsen (14) für die Greifarme eines Hubgerätes angeordnet sind.

2. Bremsmodul (1) nach Anspruch 1, **dadurch gekennzeichnet, dass** der Rahmen (2) drei Querstreben (18) zum Befestigen am Untergestell (3) oder der Unterseite des Bahnwagens aufweist.

3. Bremsmodul (1) nach den Ansprüchen 1 und 2, **dadurch gekennzeichnet, dass** die Querstreben (18) Befestigungselemente (11) aufweisen.

4. Bremsmodul (1) nach einem der Ansprüche 1 bis 3, **dadurch gekennzeichnet, dass** zwischen der Unterseite oder Untergestell (3) und Rahmen (2) Fangsicherungen (12) angeordnet sind.

5. Bremsmodul (1) nach einem der Ansprüche 1 bis 4, **dadurch gekennzeichnet, dass** am Begrenzungselement (15) des Gestells (13) ein Abstandhalter (16) angeordnet ist.

6. Bremsmodul (1) nach einem der Ansprüche 1 bis 5, **dadurch gekennzeichnet, dass** die De- und Montageeinrichtung (4) abnehmbar ausgeführt ist.

7. De- und Montageeinrichtung (4) zur De-und Montage eines Bremsmoduls (1) für Bahnwagen, bestehend aus einem Luftbehälter (5), einer Bremsleitung (6), einer Armatur, Betätigungen (8) und einem Steuerventil (7), wobei:
- in einem Rahmen (2) der Luftbehälter (5), die Betätigungen (8), das Steuerventil (7), Befestigungen, die Bremsleitungen (6) und Verschraubungen angeordnet sind,
- Befestigungen zwischen dem Rahmen (2) und einer Unterseite oder einem Untergestell (3) des Bahnwagens vorhanden sind, und Verbindungselemente (10) zwischen den Bremsleitungen (6) am Rahmen (2) und Bremsleitungen (9) am Untergestell (3) vorhanden sind, **gekennzeichnet dadurch, dass** die De- und Montageeinheit (4) aus einem mehreckigen Gestell (13) mit Begrenzungselementen (15) an seinen Ecken, die das Bremsmodul (1) schützend umgeben, besteht, wobei an der Unterseite des Gestells (13) Einschubhülsen (14) für die Greifarme eines Hubgerätes angeordnet sind, und die De- und Montageeinrichtung (4) separat auf das Bremsmodul (1) aufsetzbar ist.

8. Bahnwagen mit Befestigungsmöglichkeiten für ein Bremsmodul (1) am Untergestell (3), **gekennzeichnet durch** ein Bremsmodul (1) nach einem der Patentansprüche 1 bis 6.

9. Bahnwagen nach Anspruch 8, **dadurch gekennzeichnet, dass** an der Unterseite oder am Untergestell (3) Querstreben (20) mit Öffnungen zum Befestigen des Bremsmoduls (1) nach einem der Ansprüche 1 bis 6 angeordnet sind.
